# EUROPÄISCHE PATENTSCHRIFT

(11) **EP 0 193 494 B1**
(45) Veröffentlichungstag und Bekanntmachung des Hinweises auf die Patenterteilung: **26.10.1988**
(21) Anmeldenummer: 86810091.8
(22) Anmeldetag: 20.02.1986
(51) Int. Cl.: E01C 11/14, E04B 1/48

(54) **Verbindungs- und Druckverteilungselement für Betonbauteile**
Joining and stress-spreading element for concrete building parts
Elément de liaison et de répartition des contraintes pour éléments de construction en béton

(30) Priorität: 27.02.1985 CH 896/85
(43) Veröffentlichungstag der Anmeldung: 03.09.1986
(73) Patentinhaber: Witschi, Heinz, CH-3037 Herrenschwanden (CH); Fankhauser, Peter, CH-3510 Konolfingen (CH)
(72) Erfinder: Witschi, Heinz, CH-3037 Herrenschwanden (CH); Fankhauser, Peter, CH-3510 Konolfingen (CH)
(74) Vertreter: Schweizer, Hans

(56) Entgegenhaltungen:
- EP-A- 0 032 105
- EP-A- 0 119 652
- US-A- 2 196 727
- US-A- 2 325 472

## Beschreibung

Die Erfindung geht aus von einem Verbindungs-und Druckverteilungselement für zwei auf einer horizontalen Unterlage in der gleichen Ebene nacheinander zu betonierende Bauteile, die voneinander durch eine Dilatationsfuge zu trennen sind, mit einer Hülse und einem in die Hülse verschiebbar einsteckbaren Dorn, wobei sowohl um die Hülse als auch um den Dorn herum und im Abstand von denselben jeweils mindestens zwei in sich geschlossene, mit der Hülse bzw. dem Dorn fest verbundene Bügel aus Armierungsstäben angeordnet sind, welche Hülse zum Befestigen an einer Stirnschalung und zum Einlassen mit den Bügeln in dem zuerst zu betonierenden Bauteil und der Dorn zum Einstecken in die in dem ersten erhärteten Bauteil verankerte Hülse und zum Einlassen mit den Bügeln in den später zu betonierenden Bauteil bestimmt sind.

Ein solches Verbindungs- und Druckverteilungselement ist in der europäischen Patentanmeldung Nr. 0119652 beschrieben. Bei dieser Lösung ist es von Nachteil, dass mit der Änderung des Durchmessers des Dornes auch der Durchmesser der Hülse mit den aufgeschweissten Bügeln geändert werden muss, um das Einstecken des Domes in die Öffnung der entsprechenden Hülse zu ermöglichen. So müssen für verschiedene Zwecke sowohl die Dorne als auch die Hülsen von verschiedenen Durchmessern verwendet werden. Solche Verbindungs- und Druckverteilungselemente werden nämlich zur Verbindung von Bauteilen des Hoch- oder Tiefbaus, wie Dachplatten, Bodenplatten, Decken, Wände, Stützen, Stützmauern, oder Autobahnen oder Landungspisten der Flugplätze verwendet, welche Bauteile in einer genau gleichen Ebene zu fixieren sind. Die durch ein solches Element verbundenen Bauteile sind dem Einfluss unterschiedlicher Temperaturen und Drücken ausgesetzt, so dass sie sich in Richtung einer Fuge ausdehnen und zusammenziehen sollen.

Der im Patentanspruch 1 angegebenen Erfindung liegt die Aufgabe zugrunde, ein Verbindungs- und Druckverteilungselement zu schaffen, das es erlaubt, verschiedene Dorndurchmesser zu verwenden, ohne dass mit den Hülsen entsprechender Durchmesser auch die Hülsenbügel ausgewechselt werden müssten. Dies erlaubt weiter, dass solche Bügel als Vorrat gehalten und nicht mit dem Wechsel der Hülse auf dieselbe aufgeschweisst werden müssen.

Diese Aufgabe wird erfindungsgemäss bei dem Verbindungs- und Druckverteilungselement nach dem Oberbegriff des Patentanspruches 1 durch die Merkmale der Kennzeichnung des Patentanspruches 1 gelöst.

Mit Vorteil sind die Stege mit dem Rohr einstükkige Längsrippen, wobei jeder Stahlring einen Innendurchmesser hat, der dem Aussendurchmesser der Längsrippen entspricht.

Der Erfindungsgegenstand wird nachstehend anhand der Zeichnung beispielsweise näher erläutert. Es zeigen:
Fig. eine perspektivische Ansicht einer Hülse, die mit zwei spiralförmig ausgebildeten Bügeln versehen ist,
Fig. 2 eine perspektivische Ansicht eines Montageschuhs zur Aufnahme des einen Endes der Hülse nach der Fig. 1,
Fig.3 einen Querschnitt einer Ausführungsform der Hülse nach der Fig. 1, jedoch ohne Bügel,
Fig.4 einen Querschnitt einer anderen Ausführungsform der Hülse nach der Figur 1, jedoch ohne Bügel,
Fig. eine Ansicht eines Stahlringes der Hülse nach der Fig. 1, auf welchem Stahlring ein spiralförmig ausgebildeter Bügel aufgeschweisst ist,
Fig. eine perspektivische Ansicht des Arbeitsvorganges beim Betonieren des ersten Bauteiles, wobei die Montageschuhe zur Aufnahme der Hülsen an der Stirnschalung befestigt sind, und
Fig. eine Ansicht im Schnitt der im zuerst betonierten Bauteil eingelassenen Hülse, von welchem Bauteil die Stirnschalung abgerissen wurde, und des in der Hülse eingesteckten und im nachträglich betonierten Bauteil eingelassenen Dornes.

Das in den Figuren dargestellte Element dient zur Verbindung von zwei auf der horizontalen Unterlage 1 in der gleichen Ebene nacheinander zu betonierenden Bauteilen 2, 3, die voneinander durch eine Dilatationsfuge 4 zu trennen sind, wie es insbesondere bei Autobahnen oder Flugplatzbahnen der Fall ist. Durch das in den Bauteilen eingelassene Element wird ein zwangsloses Ausdehnen und Zusammenziehen der Bauteile ermöglicht, welche Bauteile unterschiedlichen Temperaturen ausgesetzt sind. Des weiteren dient das Element zur Verteilung der insbesondere beim Ausdehnen und Zusammenziehen der Bauteile auftretenden Kräfte über eine grössere Fläche im Beton.

Das Verbindungs- und Druckverteilungselement besteht aus einer Hülse 5, einem Montageschuh 16 und einem in die Öffnung der Hülse 5 verschiebbar einsteckbaren Dorn 6. Die Hülse 5 umfasst ein Rohr 9 mit mindestens drei symmetrisch um das Rohr herum und parallel zu seiner Längsachse x angeordneten Stegen 10 gleicher Höhe. Des weiteren umfasst die Hülse 5 mindestens zwei Stahlringe 11, welche aufdie Stege 10 aufgepresst sind. Auf jedem Stahlring 11 ist von aussen ein Bügel 7 aufgeschweisst, der spiralförmig ausgebildet ist. Jeder Bügel 7 besteht aus Armierungsstäben, deren Dicke jedoch kleiner ist, als die Dikke der Stäbe der Grundarmierung 20 (Fig. 6). Am einen Ende 9a trägt das Rohr 9 einen senkrecht zur Längsachse x des Rohres 9 verlaufenden Flansch 12. Auf dem anderen Ende 9b trägt das Rohr 9 eine höhenverstellbare Abstützstange 13, die mittels einer Mutter 14 in der gewünschten Höhe fixierbar ist. Die Abstützstange 13 verläuft ebenfalls senkrecht zur Längsachse x des Rohres 9 in einer Bohrung einer Schraube 15, auf welcher die Fixiermutter 14 verschraubbar angeordnet ist.

Die Stege 10 sind mit dem Rohr 9 einstückige Längsrippen. Die mindestens zwei Stahlringe 11 haben den gleichen Innendurchmesser wie der Aussendurchmesser der Längsrippen. Aus diesem Grund müssen die Stahlringe 11 auf die Längsrippen mittels einer Presse oder durch Hammerschläge aufgepresst werden. Auf den Stahlringen 11 sind die Bügel 7 aufgeschweisst.

Wie aus den Figuren 3 und 4 ersichtlich ist, kann der Innendurchmesser des Rohres unterschiedlich sein, wobei die Höhe der Stege 10 ebenfalls variiert. Die Stahlringe 11, die alle den gleichen Innendurchmesser haben und auf welchen die Bügel 7 aufgeschweisst sind, können so auf Rohre von verschiedenen Innendurchmessern aufgepresst werden. So können die Stahlringe 11 mit den aufgeschweissten Bügeln 7 in grösseren Mengen als Vorrat gehalten werden. Die Rohre 9 von verschiedenen Innendurchmessern werden dann für Dorne 6 von verschiedenen Durchmessern verwendet.

Der in der Figur 2 dargestellte Montageschuh 16 weist eine U-förmige Aussparung 17 auf, die zur Aufnahme des einen Endes 9a des Rohres 9 bestimmt ist. Der Montageschuh 16 wird an die Stirnschalung 8 mittels Nägeln befestigt; zu diesem Zweck sind im Montagschuh 16 Nagellöcher 21 vorgesehen. Die der Stirnschalung 8 zuzuwendende Fläche des Montageschuhs 16 ist um die Aussparung 17 herum zur Aufnahme des Flansches 12 des Rohres 9 nach innen abgesetzt. Diese Einschubausnehmung ist mit 22 bezeichnet. Auf seiner der Stirnschalung abzuwendenden Fläche ist der Montageschuh 16 mit zwei Verankerungsrippen 18 versehen, deren jede auf der gegenüberliegenden Seite der Aussparung 17 liegt. Durch diese Verankerungsrippen wird eine gute Verankerung im Beton des ersten Bauteiles 2 erzielt. Die Seitenränder des Montageschuhes 16 weisen Zentrierschlitze 19 auf zum Erleichtern der Befestigung des Montageschuhs 16 an derStirnschalung 8. Auf der der Stirnschalung 8 zuzuwendenden Fläche in Richtung der Aussparung 17 sind die Seitenränder des Montageschuhs 16 abgeschrägt. Dadurch wird eine gute Verankerung des Montageschuhs 16 nach dem Abreissen der Stirnschalung 8 von dem ersten erhärteten Bauteil 2 erreicht.

Die Abstützstange 13 besteht aus Stahl eines Durchmessers von etwa 5mm. Sie ist durch eine Schraube 15 durchgeführt und in ihr in der Höhe verstellbar; sie dient als Abstützung des anderen Endes 9a des Rohres während des Einlassens der Hülse 5 in dem ersten Bauteil 2. Durch diese Abstützung werden die Drücke des eingegossenen Betons des ersten Bauteiles 2 aufgefangen, so dass dabei die Hülse 5 nicht aus ihrer Lage verschoben wird.

In der Figur 7 sind die zwei Bauteile 2, 3 mit den eingelassenen Hülse, Montageschuh und Dorn im Schnitt dargestellt. Die Stirnschalung wurde hier von dem ersten ausgehärteten Bauteil 2 abgerissen und der Dorn 6 in die Öffnung der Hülse 5 eingeschoben. Nachträglich wurde der zweite Bauteil 3 betoniert und der Dorn 6 in demselben eingelassen. Es ist hier auch die Dilatationsfuge 4 zwischen den Bauteilen 2 und 3 sichtbar, die nach dem Entfernen der Stirnschalung 8 entstanden ist. Diese Dilatationsfuge ist mit Isolationsmaterial ausgefüllt. Nach dem Aushärten des zweiten Bauteiles 3 ist die Verbindung hergestellt. Der Dorn 6 eines Durchmessers von 16 bis 40 mm, der dem Durchmesser der Öffnung der Hülse 5 passend entsprechen muss, ist in der Hülse verschiebbar eingesteckt.

Das oben beschriebene Verbindungs- und Druckverteilungselement wird komplett in einer Fabrik hergestellt. Auf der Baustelle wird es nur in Höhe eingestellt und zusammengelegt werden. Die Montage ist sehr einfach, weil nur der Montageschuh an der Stirnschalung in der gewünschten Höhe befestigt und die Hülse mit ihrem Flansch in die Einschubausnehmung des Montageschuhs eingeschoben wird. Das andere Ende der Hülse wird durch die Abstützstange in der gewünschten Höhe abgestützt. Die Hülse kann so während der Montage der schweren Grundarmierung nicht mehr nach unten geraten. Durch die Bügel wird eine bessere Verteilung des Druckes in den beiden Bauteilen erreicht.

## Patentansprüche

1. Verbindungs- und Druckverteilungselement für zwei auf einer horizontalen Unterlage (1) in der gleichen Ebene nacheinander zu betonierende Bauteile (2, 3), die voneinander durch eine Dilatationsfuge (4) zu trennen sind, mit einer Hülse (5) und einem in die Hülse (5) verschiebbar einsteckbaren Dorn (6), wobei sowohl um die Hülse als auch um den Dorn herum und im Abstand von denselben jeweils mindestens zwei in sich geschlossene, mit der Hülse (5) bzw. dem Dorn (6) fest verbundene Bügel (7) aus Armierungsstäben angeordnet sind, welche Hülse (5) zum Befestigen an einer Stirnschalung (8) und zum Einlassen mit den Bügeln (7) in dem zuerst zu betonierenden Bauteil (2) und der Dorn (6) zum Einstecken in die in dem ersten erhärteten Bauteil (2) verankerte Hülse (5) und zum Einlassen mit den Bügeln (7) in den später zu betonierenden Bauteil (3) bestimmt sind, dadurch gekennzeichnet, dass die Hülse (5) ein Rohr (9) mit mindestens drei symmetrisch um das Rohr (9) herum und parallel zu seiner Längsachse (x) angeordneten Stegen (10) gleicher Höhe umfasst, über welche Stege mindestens zwei Stahlringe (11) mit von aussen aufgeschweissten Bügeln (7) aufgepresst sind, welches Rohr (9) an seinem einen Ende (9a) einen senkrecht zur Längsachse (x) des Rohres (9) verlaufenden Flansch (12) und an seinem anderen Ende (9b) eine höhenverstellbare Abstützstange (13) mit einer Fixiermutter (14) trägt, und dass ein an die Stirnschalung (8) befestigbarer Montageschuh (16) vorgesehen ist, der in der an der Stirnschalung befestigten Stellung zur Aufnahme des Flansches (12) des Rohres (9) bestimmt ist.

2. Verbindungs- und Druckverteilungselement nach Patentanspruch 1, dadurch gekennzeichnet, dass die Stege (10) mit dem Rohr (9) einstückige Längsrippen sind.

3. Verbindungs- und Druckverteilungselement nach Patentanspruch 2, dadurch gekennzeichnet, dass jeder Stahlring (11) einen Innendurchmesser hat, der dem Aussendurchmesser der Längsrippen entspricht.

4. Verbindungs- und Druckverteilungselement nach Patentanspruch 1, dadurch gekennzeichnet, dass der Montageschuh (16) eine U-förmige Aussparung (17) zur Aufnahme des einen Endes (9a) des Rohres (9) aufweist, dass seine der Stirnschalung (8) zuzuwendende Fläche um die Aussparung herum zur Aufnahme des Flansches (12) des Rohres (9) nach innen abgesetzt ist und dass seine der Stirnschalung (8) abzuwendende Fläche mit zwei Verankerungsrippen (18) versehen ist, deren jede auf der gegenüberliegenden Seite der Aussparung (17) liegt.

5. Verbindungs- und Druckverteilungselement nach Patentanspruch 4, dadurch gekennzeichnet, dass die Seitenränder des Montageschuhes (16) Zentrierschlitze (19) aufweisen und auf der der Stirnschalung (8) zuzuwendenden Fläche in Richtung der Aussparung (17) abgeschrägt sind.

## Claims

1. Connection and pressure-distribution element for two structural members (2, 3) to be concreted in succession in the same plane on a horizontal support (1) and to be separated from one another by means of an expansion joint (4), having a socket (5) and a mandrel (6) slidingly insertable in the socket (5), in each case at least two closed loops (7) made from reinforcing rods, respectively joined fast to the socket (5) and to the mandrel (6), being disposed both about the socket and about the mandrel and spaced from the same, which socket (5) is intended for fastening to a frontal shuttering (8) and for embedding with the loops (7) in the structural member (2) to be concreted first, and the mandrel (6) for inserting into the socket (5) anchored in the first set structural member (2) and for embedding with the loops (7) in the structural member (3) to be concreted later, characterized in that the socket (5) comprises a pipe (9) having at least three webs (10) of equal height disposed symmetrically about the pipe (9) and parallel to its longitudinal axis (x), over which webs at least two steel rings (11) having loops (7) welded-on from outside are pressed on, which pipe (9) bears at one of its ends (9a) a flange (12) running perpendicular to the longitudinal axis (x) of the pipe (9) and at its other end (9b) a vertically adjustable support bar (13) having a lock nut (14), and that a mounting shoe (16) attachable to the frontal shuttering (8) is provided for, which shoe, in the position attached to the frontal shuttering, is intended for receiving the flange (12) of the pipe (9).

2. Connection and pressure-distribution element according to claim 1, characterized in that the webs (10) are longitudinal ribs made in one piece with the pipe (9).

3. Connection and pressure-distribution element according to claim 2, characterized in that each steel ring (11) has an inside diameter which corresponds to the outside diameter of the longitudinal ribs.

4. Connection and pressure-distribution element according to claim 1, characterized in that the mounting shoe (16) has a U-shaped recess (17) for receiving the one end (9a) of the pipe (9), that its face to be turned towards the frontal shuttering (8) is stepped inwardly round about the recess for receiving the flange (12) of the pipe (9), and that its face to be turned away from the frontal shuttering (8) is provided with two anchoring ribs (18), each of which lies on the opposite side of the recess (17).

5. Connection and pressure-distribution element according to claim 4, characterized in that the side edges of the mounting shoe (16) have centring slots and are chamfered towards the recess (17) on the face to be turned towards the frontal shuttering (8).

## Revendications

1. Elément de liaison et de répartition de contrainte pour deux éléments de construction (2, 3) à bétonner successivement dans le même plan et sur une assise horizontale (1), éléments qui sont à séparer l'un de l'autre par une jointure de dilatation (4), avec une douille (5) et un mandrin (6) pouvant être introduit dans la douille (5) et déplaçable dans celle-ci, au moins deux brides fermées (7) en fer d'armature étant agencées, aussi bien autour de la douille qu'autour du mandrin, à chaque fois et à une certaine distance de ceux-ci et liées solidairement avec la douille (5), respectivement le mandrin (6), laquelle douille (5) est destinée à la fixation à un coffrage frontal (8) et à l'encastrement, avec les brides (7), dans l'élément de construction (2) à bétonner en premier lieu, et le mandrin (6) étant destiné à être fiché dans la douille (5) ancrée dans le premier élément de construction (2) durci et à l'encastrement, avec les brides (7), dans l'élément de construction (3) à bétonner dans un deuxième temps, caractérisé en ce que la douille (5) comprend un tuyau (9) avec au moins trois barrettes (10) de même hauteur disposées symétriquement autour du tuyau (9) et parallèlement à son axe longitudinal (x) sur lesquelles barrettes sont pressés au moins deux anneaux d'acier (11) avec des brides (7) soudées de l'extérieur, lequel tuyau (9) porte, à l'une de ses extrémités (9a), un collet (12) orienté perpendiculairement à l'axe longitudinal (x) du tuyau (9) et, à son autre extrémité (9b), une barre d'appui (13) réglable en hauteur avec un écrou de fixation (14), et en ce qu'est prévu un sabot de montage (16) pouvant être fixé au coffrage frontal (8), lequel sabot est destiné à recevoir le collet (12) du tuyau (9) dans le coffrage frontal une fois en position fixe.

2. Elément de liaison et de répartition de contrainte selon la revendication 1, caractérisé en ce que les barrettes (10) sont constituées de nervures longitudinales d'une seule pièce avec le tuyau (9).

3. Elément de liaison et de répartition de contrainte selon la revendication 2, caractérisé en ce que chaque anneau d'acier (11) a un diamètre intérieur qui correspond au diamètre extérieur des nervures longitudinales.

4. Elément de liaison et de répartition de contrainte selon la revendication 1, caractérisé en ce que le sabot de montage (16) présente un évidement en forme d'U (17) pour recevoir l'une des extrémités (9a) du tuyau (9), en ce que sa face en regard du coffrage frontal (8) autour de l'évidement est étagée vers l'intérieur pour recevoir le collet (12) du tuyau (9) et en ce que sa face, à l'opposé du coffrage frontal (8), est pourvue de deux nervures d'ancrage (18) dont chacune est située sur le côté opposé de l'évidement (17).

5. Elément de liaison et de répartition de contrainte selon la revendication 4, caractérisé en ce que les arêtes latérales du sabot de montage (16) présentent des entailles de centrage (19) et sont chanfreinées sur la face en regard du coffrage frontal (8) dans la direction de l'évidement (17).
